# EUROPÄISCHE PATENTSCHRIFT

(11) **EP 1 238 241 B1**
(45) Veröffentlichungstag und Bekanntmachung des Hinweises auf die Patenterteilung: **26.05.2004**
(21) Anmeldenummer: 00978978.5
(22) Anmeldetag: 28.11.2000
(51) Int. Cl.: F41A 17/74, F41A 17/36

(54) **SICHERUNG FÜR EINEN HAHN IN EINER FEUERWAFFE**
SAFETY DEVICE FOR A HAMMER IN A FIRE ARM
DISPOSITIF DE SECURITE POUR UN CHIEN DANS UNE ARME A FEU

(30) Priorität: 13.12.1999 DE 19959964
(43) Veröffentlichungstag der Anmeldung: 11.09.2002
(73) Patentinhaber: Heckler & Koch GmbH, 78727 Oberndorf/Neckar (DE)
(72) Erfinder: BANTLE, Hans-Peter, 78655 Dunningen (DE); SPINNER, Gerd, 78727 Oberndorf (DE); WELDLE, Helmut, 78727 Oberndorf (DE); MAUCH, Ernst, 78655 Dunningen (DE)
(74) Vertreter: von Samson-Himmelstjerna, Friedrich R., Dipl.-Phys.
(86) Internationale Anmeldenummer: PCT/EP2000/011888
(87) Internationale Veröffentlichungsnummer: WO 2001/044743

(56) Entgegenhaltungen:
- FR-A- 751 009
- US-A- 2 468 784
- US-A- 3 962 809
- US-A- 4 352 317
- US-A- 4 399 628

## Beschreibung

Die Erfindung betrifft eine Sicherung für eine Handfeuerwaffe mit Schlagstück (Oberbegriff des Anspruchs 1), vorzugsweise eine Selbstladepistole mit Hahn.

Der Hahn einer Handfeuerwaffe wird in der Regel durch Eingriff eines Bauteils, meist der sog. Stange oder des Abzugs, in einen Rastvorsprung gespannt gehalten, der im Unterteil des Hahnes ausgebildet ist. Fällt die Waffe nun unglücklich auf den Boden, dann wirken Massenkräfte auf das Bauteil ein und können dieses gegen die Kraft einer Haltefeder aus dem Rastvorsprung heben - der Schuß löst sich dann unbeabsichtigt.

Um diese Störung zu vermeiden, sind viele Vorschläge gemacht worden, um Abzugs- und Sicherungsvorrichtungen wirksamer und sicherer zu machen. Von diesen Vorschlägen sind manche durchaus wirksam, aber auch kompliziert: so ist es etwa bekannt, daß der Schlagbolzen blockiert oder aus dem Bewegungsweg des Hahnes gehoben wird, solange nicht der Abzug gezogen wird.

Diese bekannten Vorrichtungen weisen gleitende Teile auf, die bei verschmutzter, ungeölter oder verrosteter Waffe schwergängig sind und deshalb das Abziehen erschweren.

Ferner werden viele Sicherungsteile auf Biegung belastet und können deshalb gegebenenfalls auch brechen. So könnte sogar der Rastvorsprung des Hahnes ausbrechen. Wenn man nämlich, wie neuerdings üblich, Hähne aus Kunststoff verwendet, dann kann man nicht auf die jahrhundertealte Materialkenntnis zurückgreifen, wie es bei Stahlhähnen der Fall war, sondern man muß auch zunächst ein sehr unwahrscheinliches Vorkommnis berücksichtigen.

Ausgehend von diesem Problem liegt der Erfindung die Aufgabe zugrunde, eine leichtgängige, das ungewollte Auslösen eines Schusses selbst bei ungünstigem Herabfallen der Waffe vermeidende Sicherung zu finden, die vorzugsweise außerdem eine sehr hohe Bruchsicherheit aufweist.

Diese Aufgabe wird dadurch gelöst, daß zunächst bei einer Sicherung der eingangs genannten Art ein um eine Querachse drehbar gelagerter Schwenkhebel nahe dem Bewegungsweg des Schlagstücks so angebracht ist, daß sein freies Ende in den Schlagweg des Schlagstücks verbringbar ist, wobei das abschlagenden Schlagstück mit einem Kontaktpunkt auf das freie Ende des in Sicherungslage befindlichen Schwenkhebels auftrifft, und daß die Querachse etwa in Verlängerung des Bewegungsweges liegt.

Eine ähnliche Sicherung ist aus der US-A-3 962 809 bekannt.

Der Schwenkhebel verhindert somit, daß das Schlagstück auf einen Schlagbolzen oder auf die Zündkapsel einer Patrone aufschlagen kann.

Unabhängig von allen anderen Teilen des Abzugsmechanismus ist somit ein gesonderter Schwenkhebel vorgesehen, der nicht in irgendeine marginale Aussparung des Schlagstücks eingreift, sondern sich diesem einfach in den Weg stellt. Der Kontaktpunkt am Schlagstück ist dabei so gewählt, daß irgendeine Schädigung des Schlagstücks ausgeschlossen ist.

Der Schwenkhebel wird, falls eine Sicherung vonnöten ist, in den Bewegungsweg des Kontaktpunktes geschwenkt, wobei er nur eine Schwenkbewegung um eine Achse, nicht aber eine Translationsbewegung zurücklegt. Der bewegungshemmende Einfluß von Schmutz und Rost ist so auf ein Mindestmaß verringert.

Besonders wesentlich ist aber der Umstand, daß der Schwenkhebel dann, wenn er das abschlagende Schlagstück auffangen soll, nur in seiner Längsrichtung, nicht aber in Querrichtung belastet wird. Der Bruch des Schwenkhebels ist somit praktisch ausgeschlossen.

Die den Längshebel lagernde Querachse ist nur auf Scherung belastet; durch Wahl einer ausreichenden Dicke der Achse kann die Bruchgefahr auf ein Minimum reduziert werden.

Durch geeignete Anordnung und Ausbildung des Schwenkhebels ist es möglich, daß das Schlagstück mittels der Abzugseinrichtung alle seine Betriebsbewegungen ausführen kann, auch wenn sich der Schwenkhebel in seiner Sicherungslage befindet. Somit ist es möglich, mit der gesicherten Waffe zu exerzieren, ohne daß jemals die Gefahr besteht, daß ein etwa im Lauf vergessener Schuß abgefeuert wird.

Die erfindungsgemäße Sicherung kann aber auch, wenn sie so mit dem Abzug gekoppelt ist, daß sie nur bei gezogenem Abzug aus dem Bewegungsweg des Kontaktpunktes herausgeschwenkt wird, die sogenannte Fangrast (erste Rast, Sicherheitsrast) ersetzen. Wenn der Hahn bei nicht gezogenem Abzug freikommt, fällt er nicht in die Fangrast, sondern auf den Schwenkhebel, der im Gegensatz zur Fangrast nicht ausbrechen kann.

Auch in der US 5 225 612 ist ein Schwenkhebel gezeigt. Dieser dient als Magazinsicherung und ist in der Sicherungslage von der Führungsstange der Schlagfeder belastbar, wenn der Hahn einer Selbstladepistole gespannt wird, ohne daß ein Magazin eingeführt ist. Dieser Schwenkhebel wird dann jedoch nicht in Richtung seiner Querachse belastet, sondern winklig hierzu gegen eine ortsfeste Anlage geschwenkt, an der er stabil aufliegt.

Es ist zwar eine Sicherung bekannt, bei der eine Exzenterwelle beim Verdrehen über das hintere Ende des Schlagbolzens hinausragt und so den abschlagenden Abzug aufnimmt. Feiner Kies, der über die Waffe spritzt, kann aber dazu führen, daß sich ein Partikel hinter dem Schlagbolzen verfängt und so den Schlag des Hahnes auf den Schlagbolzen weiterleitet. Bei der erfindungsgemäßen Sicherung kann dagegen der Hahn in jeder gewünschten Lage blockiert werden, wobei der vergrößerte Abstand zum Schlagbolzen es ausschließt, daß ein Partikel den Schlag des Hahnes auf den Schlagbolzen übertragen kann.

Ferner ist im Schwenkhebel dicht neben dem Kontaktpunkt eine Vertiefung ausgebildet, in die der Schwenkhebel beim ungesicherten Abschlagen des Schlagstücks eintaucht. Dieser Gedanke ist aus der US-A-4 352 317 bekannt. Dabei betreffen die obigen Ausführungen bezüglich der Fangrast in erster Linie einen Hahn. Hierbei verläuft die Querachse, um die der Schwenkhebel schwenkbar ist, parallel zur Achse des Hahnes, und liegt etwa auf einer Tangente an die Kreisbahn des Kontaktpunktes, ausgehend von der Stelle, die der Kontaktpunkt einnimmt, wenn er auf den Schwenkhebel aufprallt. Diese Anordnung ist baulich einfach, aber höchst stabil und zuverlässig (Anspruch 1).

Eine weitere Ausgestaltung der Erfindung liegt darin, daß der Schwenkhebel zweischenklig ausgestaltet ist, wobei die beiden Schenkel nach gegenseitigem Massenverhältnis und nach Ausrichtung dem Abzug entsprechen (gemäß Anspruch 2). Dieser Abzug ist mit dem Schwenkhebel gekoppelt, bevorzugt über das freie Ende des zusätzlichen Schenkels. Wenn nun die Waffe zu Boden fällt und dabei Massenkräften ausgesetzt ist, die auf den Abzug einwirken und diesen zu Verschwenken trachten, dann wirken dieselben Kräfte auch auf den Schwenkhebel ein und trachten auch diesen zu verschwenken. Hierbei ist die Sicherungslage so angeordnet, daß der Schwenkhebel durch die Wirkung der Massenkräfte in die Sicherungslage bewegt bzw. dort gehalten wird. Die Folge des oben beschriebenen Herabfallens der Waffe ist dann, daß die Massenkräfte zwar danach trachten, den Abzug abzuziehen, dieselben Massenkräfte aber gleichzeitig danach trachten, den schwenkhebel in der Sicherungslage zu halten. Die auf Abzug und Schwenkhebel einwirkenden Massenkräfte heben somit einander mindestens soweit auf, daß die Abzugsfeder den Abzug zuverlässig in seiner Lage festhält.

Der mit einem zusätzlichen Schenkel ausgestattete Schwenkhebel kann aber auch so angeordnet sein, daß das freie Ende dieses Schenkels durch eine Feder in den leeren Magazinschacht einer Mehrladewaffe hineingedrückt wird (gemäß Anspruch 3). In dieser Lage befindet sich der Schwenkhebel in der Sicherungslage. Wird nun ein Magazin in den Magazinschacht eingeschoben, dann drückt dieses den zusätzlichen Schenkel zur Seite und verschwenkt dadurch den Schwenkhebel in die Feuerlage. So ist eine einfache, aber ganz besonders zuverlässige Magazinsicherung geschaffen.

Die beiden beschriebenen Sicherungen (Fallsicherung und Magazinsicherung) können auch gemeinsam in einer Waffe verwirklicht werden, und zwar mit zwei Schwenkhebeln oder auch nur mit einem. Im letztgenannten Fall kann der Schwenkhebel nur in die Feuerlage geschwenkt werden, wenn das Magazin vorhanden ist und gleichzeitig der Abzug gezogen ist.

Die Erfindung wird nun anhand von Ausführungsbeispielen noch näher erläutert. In der hierzu angefügten, schematischen Zeichnung zeigen:
- Fig. 1: einen Teil-Längsschnitt durch eine Selbstladepistole mit Hahn und einem Schwenkhebel in Sicherungsstellung;
- Fig. 2: eine Fig. 1 entsprechende Darstellung, jedoch mit dem Schwenkhebel in Feuerstellung und mit abgeschlagenem Hahn;
- Fig. 3: einen Teil-Längsschnitt durch eine Pistole mit erfindungsgemäßer Magazinsicherung, in Sicherungsstellung; und
- Fig. 4: einen Längsschnitt durch ein Pistolengriffstück mit der Magazinsicherung aus Fig. 3 in Sicherungsstellung.

In allen Figuren ist ein Hahn 1 gezeigt, der um eine Hahnachse 3 schwenkbar ist. Die Schwenkbewegung im Uhrzeigersinn erfolgt gegen die Wirkung einer Schlagfeder, die in Fig.4 angedeutet ist. Beim Entspannen der Schlagfeder schlägt der Hahn 1 entgegen dem Uhrzeigersinn ab.

Auf seiner in Abschlagrichtung weisenden Stirnfläche weist der Hahn 1 einen Kontaktpunkt 9 und dicht darunter eine längliche Vertiefung 11 auf, die sich - bezogen auf die Hahnachse 3 - etwa in Umfangsrichtung erstreckt.

Vor und über der Hahnachse 3, auf die Schußrichtung und die normale Anschlaglage der Waffe bezogen, ist eine zur Hahnachse 3 parallele Querachse 7 angeordnet, deren Mittelachse vor dem Kontaktpunkt 9 gelegen ist. Im Idealfall liegt die Querachse 7 auf der Tangente an den Kreis um den Mittelpunkt der Hahnachse 3, der durch den Kontaktpunkt 9 hindurchläuft; in diesem Kontaktpunkt 9 berührt auch die Tangente den Kreis, wenn der Kontaktpunkt die Lage der Fig. 1 einnimmt. Geringe Abweichungen der Querachse 7 von dieser Ideallage sind jedoch zulässig.

Auf der Querachse 7 ist schwenkbar ein zweischenkliger Schwenkhebel 5 gelagert, dessen einer Schenkel 5a dem Hahn 1 entgegengerichtet ist.

Dieser Schwenkhebel 5 kann zwei Lagen einnehmen: eine erste Lage, die in Fig. 1 sowie Fig. 3 und 4 gezeigt ist (die Sicherungslage) und eine zweite Lage, die in Fig. 2 gezeigt ist (die Feuerlage). In der Sicherungslage ist der Schwenkhebel 5 entgegen dem Uhrzeigersinn bis in eine Endlage verschwenkt. Das Ende des dem Hahn 1 zugewandten Schenkels 5a befindet sich genau an der Stelle des Kontaktpunktes 9, wenn der Hahn 1 abgeschlagen ist. Der Hahn 1 wird also vom genannten Schenkel 5a abgestützt; seine Federkraft wird über diesen Schenkel 5a und die Querachse 7 in das Griffstück (nur in Fig. 4 gezeigt) eingeleitet.

In der Sicherungslage ist somit wirksam das Abfeuern eines Schusses verhindert, weil der Hahn 1 seine vorderste Lage nicht erreichen kann, in der er auf einen Schlagbolzen aufschlägt.

In der Feuerlage (siehe Fig. 2) ist der Schwenkhebel 5 dagegen im Uhrzeigersinn verschwenkt, so daß er in die Vertiefung 11 eintauchen kann. Diese ist so bemessen, daß die Bewegung des Hahnes 1 nicht durch den Schwenkhebel 5 behindert wird.

Der freie, nach unten weisende Schenkel 5b des Schwenkhebels 5 ist bei der in Fig. 1 und 2 gezeigten Ausführung mit der Abzugseinrichtung so gekoppelt, daß das Abziehen des Abzugs den Schwenkhebel aus der Sicherungslage der Fig. 1 in die Feuerlage der Fig. 2 bringt.

Der in Fig. 1 und 2 gezeigte Schwenkhebel 5 ähnelt in der Form ein wenig dem Abzug und ist auch in derselben Orientierung wie der Abzug eingebaut. Wenn infolge des Herabfallens der Waffe Massenkräfte auf den Abzug einwirken, die ihn abzuziehen trachten, wirken dieselben Massenkräfte auch auf den Schwenkhebel ein, trachten diesen aber in die Sicherungslage zu bewegen oder dort zu halten. Die Wirkung ist somit der des Abzugs entgegengerichtet; es kann nicht zum Auslösen eines Schusses kommen.

In Fig. 4 ist ein Pistolengriffstück mit einem leeren Magazinschacht 13 gezeigt (Magazin entnommen). Der Schwenkhebel 5 wird durch eine Drahtfeder 15 (siehe Fig. 3) in eine solche Lage bewegt, daß sein vom Hahn 1 abgewandter Schenkel 5 b in den Magazinschacht 13 taucht, wenn kein Magazin vorhanden ist. Der Schwenkhebel 5 befindet sich dann in seiner Sicherungslage (wie in Fig. 3 und 4 dargestellt). Wird nun ein Magazin in den Magazinschacht 13 eingeschoben, dann schwenkt der Schwenkhebel 5 im Uhrzeigersinn in seine Feuerlage. Auf dieses Weise ist eine einfache, aber höchst wirkungsvolle Magazinsicherung geschaffen, die von den übrigen Abzugs- und Sicherungseinrichtungen völlig unabhängig sein kann.

Es ist aber auch möglich, diese Magazinsicherung mit der vorherigen Fallsicherung zu kombinieren, indem man entweder zwei Schwenkhebel 5 vorsieht oder den vom Hahn 1 abgewandten Schenkel 5 b so ausbildet, daß er sowohl mit der Abzugseinrichtung als auch mit dem Magazin in Eingriff treten kann.

## Patentansprüche

1. Sicherung für Handfeuerwaffe mit Hahn (1), bei der ein um eine Querachse (7) drehbar gelagerter Schwenkhebel (5) nahe dem Bewegungsweg des Hahnes (1) so angebracht ist, daß sein freies Ende (5a) in den Schlagweg des Hahnes (1) verbringbar ist, wobei der abschlagende Hahn (1) mit einem Kontaktpunkt (9) auf das freie Ende (5a) des in Sicherungslage befindlichen Schwenkhebels (5) auftrifft, und die Querachse (7) etwa auf der Verlängerung des Bewegungsweges liegt und parallel zur Hahnachse (3) verläuft, **dadurch gekennzeichnet,**
- **daß** der Kontaktpunkt (9) neben einer Vertiefung. (11) im Schlagstück (1).sitzt, in die das freie Ende (5a) des Schwenkhebels (5) in dessen Feuerlage eintaucht und daß die Querachse (7) parallel zur Hahnachse(3) verläuft, und
- **daß** die Querachse (7) auf der Tangente an die Bahnkurve des Kontaktpunktes (9) liegt, ausgehend von der Stelle, die der Kontaktpunkt (9) beim Aufschlagen des Hahns (1) auf den Schwenkhebel (5) einnimmt.

2. Sicherung nach Anspruch 1, **dadurch gekennzeichnet, daß** der Schwenkhebel (5) zwei beiderseits der Querachse (7) verlaufende Schenkel
(5a, 5b) aufweist und derart mit dem Abzug verbunden ist, daß die Lage des Schwenkhebels (5) etwa der des Abzugs entspricht, und daß der Schwenkhebel (5) bei seiner Bewegung in die Sicherungslage eine Schwenk bewegung durchführt, die der des Abzugs entspricht.

3. Sicherung nach Anspruch 1, **dadurch gekennzeichnet, daß** der Schwenkhebel (5) zwei beiderseits der Querachse (7) verlaufende Schenkel (5a, 5b) aufweist, wobei der vom Schlagstück (1) abgewandte Schenkel in den Magazinschacht (13) der Handfeuerwaffe ragt und in Abwesenheit des Magazins durch eine Feder (15) in die Sicherungslage bewegt wird, dagegen in Anwesenheit eines Magazins in der Feuerstellung verbleibt.

## Claims

1. A safety device for a small arm with hammer (1), in which a swivel lever (5) mounted for pivoting around a transverse axis (5) is mounted close to the path of motion of the hammer (1) so that its free end (5a) can be brought into the path of travel of the hammer (1), wherein the moving hammer (1) with a contact point (9) strikes against the free end (5a) of the swivel lever (5) situated in the safety position, and the transverse axis (7) is situated roughly on the extension of the path of motion and runs parallel to the hammer axis (3),
**characterised**
- **in that** the contact point (9) is seated next to a recess (11) in the striker (1), into which the free end (5a) of the swivel lever (5) dips in its firing position and in that the transverse axis (7) runs parallel to the hammer axis (3), and
- **in that** the transverse axis (7) lies on the tangent to the curve of the contact point (9), proceeding from the position which the contact point (9) assumes when the hammer (1) strikes on the swivel lever (1).

2. A safety device according to Claim 1,
**characterised in that** the swivel lever (5) comprises two arms (5a, 5b) extending on either side of the transverse axis (7) and is connected to the trigger in such a manner that the position of the swivel lever (5) corresponds roughly to that of the trigger,
and **in that** the swivel lever (5), during its movement into the safety position, performs a swivel movement which corresponds to that of the trigger.

3. A safety device according to Claim 1,
**characterised in that** the swivel lever (5) comprises two arms (5a, 5b) running on either side of the transverse axis (7), wherein the arm further from the striker (1) extends into the magazine well (13) of the small arm and in the absence of the magazine is moved by a spring (15) into the safety position, but in the presence of a magazine remains in the firing position.

## Revendications

1. Sécurité pour une arme à feu portative avec un chien (1), sur laquelle un levier basculant (5) agencé de façon pivotante autour d'un axe transversal (7) est disposé à proximité de la course de déplacement du chien (1) de telle sorte que son extrémité (5a) libre peut être amenée dans la course d'impact du chien (1), le chien (1) qui se rabat arrivant avec un point de contact (9) sur l'extrémité (5a) libre du levier basculant (5) se trouvant à la position de sécurité, et l'axe transversal (7) est disposé à peu près sur le prolongement de la course de déplacement et est parallèle à l'axe du chien (3), **caractérisée en ce que**
- le point de contact (9) est situé à côté d'une cavité (11) dans le chien de percussion (1), dans laquelle l'extrémité libre (5a) du levier basculant (5) plonge dans la position de tir de celui-ci et **en ce que** l'axe transversal (7) est agencé parallèlement à l'axe du chien (3), et
- **en ce que** l'axe transversal (7) est disposé sur la tangente à la courbe de trajectoire du point de contact (9), à partir de l'endroit que le point de contact (9) occupe lors de l'arrivée du chien (1) sur le levier basculant (5).

2. Sécurité selon la revendication 1, **caractérisée en ce que** le levier basculant (5) présente deux branches (5a, 5b) agencées des deux côtés de l'axe transversal (7) et est relié à la détente de telle sorte que la position du levier basculant (5) correspond à peu près à celle de la détente, et **en ce que** le levier basculant (5) effectue un mouvement de basculement lors de son déplacement dans la position de sécurité, mouvement qui correspond à celui de la détente.

3. Sécurité selon la revendication 1, **caractérisée en ce que** le levier basculant (5) présente deux branches (5a, 5b) agencées des deux côtés de l'axe transversal (7), la branche opposée au chien de percussion (1) déborde dans le conduit du chargeur (13) de l'arme à feu portative et est déplacé en présence du chargeur par un ressort (15) dans la position de sécurité, mais reste dans la position de tir en présence d'un chargeur.
